# EUROPÄISCHE PATENTSCHRIFT

(11) **EP 0 151 255 B1**
(45) Veröffentlichungstag und Bekanntmachung des Hinweises auf die Patenterteilung: **01.04.1992**
(21) Anmeldenummer: 84114840.6
(22) Anmeldetag: 06.12.1984
(51) Int. Cl.: F41G 3/26, F41G 3/32

(54) **Flugabwehrpanzer**
Anti-aircraft tank
Blindé de défense anti-aérienne

(30) Priorität: 03.02.1984 DE 3403729
(43) Veröffentlichungstag der Anmeldung: 14.08.1985
(73) Patentinhaber: SIEMENS AKTIENGESELLSCHAFT, 80333 München (DE)
(72) Erfinder: Thiele, Edgar, D-8000 München 60 (DE)

(56) Entgegenhaltungen:
- DE-A- 2 128 961
- FR-A- 1 360 800
- FR-A- 2 141 124
- US-A- 3 691 284
- US-A- 3 720 131
- REVUE INTERNATIONALE DE DEFENSE, Band 16, Nr. 12, 1983, Seiten 1766-1767, Cointrin-Genève, CH; M. HEWISH: "DFCS-une conduite de tir moderne pour l'exportation"

## Beschreibung

Die Erfindung bezieht sich auf einen Flugabwehrpanzer mit einem Such- und Verfolgungsradar und einer Feuerleitanlage auf der Basis eines Digitalrechners für die Waffensteuerung.

Das Systemverhalten eines Flugabwehrpanzers wird durch das Zusammenwirken einer großen Anzahl von Vorgängen bestimmt. Der optimale Einsatz der für eine wirksame Bekämpfung einer Bedrohung erforderlichen Einrichtungen, wie Such- und Verfolgungsradar, optische Einrichtungen, Feuerleitanlage und Waffensteuerung ist von einer regelmäßigen Überprüfung dieser Einrichtungen und von der Qualität der Ausbildung und dem Training des Bedienungspersonals abhängig. Für die Durchführung dieser Maßnahmen sind extern bereitzustellende umfangreiche Meßperipherie- und Simulationseinrichtungen erforderlich, die jedoch oft wegen vieler Vereinfachungen dem realen Betrieb nicht entsprechen. Das Systemverhalten ist maßgeblich durch die während des Ablaufs einer Betriebsart jeweils momentan einwirkenden Umwelteinflüsse wie Kurs und Geschwindigkeit des Flugobjektes und Bedienerreaktionen beeinflußt. Derartige Eingangsparameter sind jedoch exakt nicht reproduzierbar. Für einen Nachweis der dynamischen Systemgenauigkeit der Abwerreinrichtungen können entsprechende Vermessungen bisher nur mit externen Meßmitteln und mit fest vorgegebenen sogenannten linear verlaufenden Flugbahnsimulationen durchgeführt werden.

Dementsprechend ist eine bessere Schulung des Bedienungspersonals im Panzer nur mit erheblichem Aufwand möglich. Wirklichkeitsnahe Ausbildung und Übung sind nur mit Hilfe von echten Flugzielen oder mit einer externen aufwendigen Simulationseinrichtung zu erreichen.

Aus der Internationalen Wehrrevue 12/1983, S. 1766, 1767 ist ein Programm bekannt, das in einem im Waffenturm integrierten Rechner ein synthetisches Ziel im Zielgerät des Richtschützen erzeugt. Hierdurch kann die Besatzung das Schießen auf diagonal oder frontal fahrende Ziele üben.

Aus der DE-OS 21 28 961 ist ein Verfahren und eine Einrichtung zur Darstellung eines sich bewegenden Zieles bekannt. Hierbei sind in einem ersten Informationsspeicher Datensignale eines Zieles abgelegt. Diese Datensignale werden an die Datenaufbereitung des Rechners gegeben, der diese den jeweiligen Standort und die jeweilige Geschwindigkeit des darzustellenden Zieles angebenden Daten an den Echogenerator des Radar-Zielsimulators gibt. Der Echogenerator erzeugt aus diesen Daten ein einem natürlichen Ortungssignal entsprechendes Signal, das auf dem vom Kommandanten in der Waffenanlage beobachteten Radarsichtgerät sichtbar gemacht wird.

Der Erfindung liegt die Aufgabe zugrunde, bei einem Flugabwehrpanzer der oben genannten Art eine kostengünstige Lösung für den Nachweis der statischen und dynamischen Funktionsgenauigkeit und für ein verbessertes Ausbildungs- und Trainingsprogramm anzugeben.

Gemäß der Erfindung wird diese Aufgabe durch die im Patentanspruch 1 angegebenen Merkmale gelöst.

Mit dieser Einrichtung ist es jederzeit möglich, völlig autonom, d.h. ohne den bisher üblichen Aufwand an Adaptionsmitteln und extern angeordneten Einrichtungen das Verhalten der Feuerleitanlage zu vermessen und anschließend qualitativ zu bewerten. Der Speicher für die Flugzieldaten gestattet es, jeweils die simulierenden Eingangsparameter der echten Umwelt während eines Betriebsablaufs zu speichern und auf diese Weise ein reproduzierbares Systemverhalten zu erzeugen und es zur Bewertung und Analyse zu nutzen sowie zu Trainingszwecken beliebig zu wiederholen. Die integrierte Flugzielsimulationseinrichtung besorgt gleichzeitig die Umwandlung der gespeicherten Flugzieldaten in das für den Simulationsbetrieb der Feuerleitanlage an ihren Schnittstellen geeignete Signalformat.

Die Flugzielsimulationseinrichtung ist so in die Radar- und Bedieneinrichtungen einschließlich der Feuerleitanlage eingebunden, daß aufgrund der Darstellungsmöglichkeit dynamischer Flugziele auf dem Rundsuchradarschirm (PPI) dem Folgeradar-Anzeigeschirm (A/R-Scope) und den zu den Bedienpulten gehörenden TV-Sichtgeräten wirklichkeitsgetreue Bedien- und Funktionsabläufe der Feuerleitanlagen-Betriebsarten für einen autonomen Ausbildungs- und Trainingsbetrieb durchführbar sind. Dabei können sowohl die Radar- als auch die optischen Betriebsarten in ihren Betriebsphasen "Erfassen", "Aufschalten" und "Verfolgen" simuliert werden.

Die Unterbringung der Flugzielsimulationseinrichtung im Kampfraum des Flugabwehrpanzers ermöglicht einfache Nahtstellen zum digitalen Feuerleitrechner, zu den Radargeräten und auch zu einem extern anschließbaren Prüf- und Auswerterechner. Die Kopplung zum digitalen Feuerleitrechner und zu einem externen Prüf- und Auswerterechner ermöglicht außerdem die Ausgabe von Ergebnisprotokollen.

Für Ausbildung und Training des Bedienungspersonals können beliebig oft wiederholbar simulierte Flüge mit festliegenden Parametern (Flugkurven, Fluggeschwindigkeit) aus einem einrichtungseigenen Festwertspeicher (EPROM) vorgegeben werden. Simulierte Flüge mit variablen Parametern können über die Nahtstelle von externen Prüfrechnern angeboten werden.

Eine weitere Möglichkeit der Vorgabe von simulierten Flügen besteht in der Verwendung von in Speichern aufgezeichneten Flugzieldaten, die während der Verfolgevorgänge echter Flugziele eingespeichert wurden.

Die Verwendung der Flugzielsimulationseinrichtung ermöglicht auch die Überprüfung der Feuerleitanlage, bei der Simuliersignale in Form von simulierten Flugbahnparametern erforderlich sind. Es können auf diesem Wege die Nachweise für die Flugzielverfolgegenauigkeit und für die richtige Berechnung der Waffenvorhalte erbracht oder die für die jeweils gewählte Betriebsart optimalen Ablaufzeiten und Zustandszeitpunkte angezeigt werden.

## Patentansprüche

1. Flugabwehrpanzer mit einem Such- und Verfolgungsradarsensor und optischen Einrichtungen, mit Mitteln zur Anzeige der Flugziele und einer Feuerleitanlage auf der Basis eines Digitalrechners für die Waffensteuerung,
**dadurch gekennzeichnet, daß**
eine Flugzielsimulationseinrichtung mit einem Speicher zur Speicherung der während der Verfolgungsvorgänge echter Flugziele gelieferten Flugzieldaten vorgesehen ist,
die Flugzielsimulationseinrichtung als autonome Funktionseinheit in den Innenraum des Flugabwehrpanzers integriert ist, und systemeigene Anzeigemedien für den Nachweis der statischen und dynamischen Funktionsgenauigkeit der Feuerleitanlage mit den Sensor-, Turm- und Waffenantrieben vorgesehen sind.

2. Flugabwehrpanzer nach Anspruch 1,
**dadurch gekennzeichnet, daß**
eine Anschlußmöglichkeit eines externen Prüf- und Auswerterechners vorgesehen ist.

3. Flugabwehrpanzer nach Anspruch 1 oder 2,
**dadurch gekennzeichnet, daß**
die Flugzielsimulationseinrichtung in Verbindung mit der Feuerleitanlage und einem externen Prüf- und Auswerterechner die Ausgabe von Ergebnisprotokollen ermöglicht.

## Claims

1. Anti-aircraft armoured vehicle with a search and tracking radar sensor and optical devices, with means for displaying airborne targets and a fire-control system, based on a digital computer, for weapon control, characterised in that an airborne target simulation device is provided, with a memory for storing the airborne target data supplied during the tracking processes of real airborne targets, the airborne target simulation device is integrated as an autonomous functional unit into the interior of the anti-aircraft armoured vehicle, and system-internal display media are provided for indicating the static and dynamic functional accuracy of the fire-control system with the sensor, turret and weapon drives.

2. Anti-aircraft armoured vehicle according to Claim 1, characterised in that a possibility is provided for connecting an external test and evaluation computer.

3. Anti-aircraft armoured vehicle according to Claim 1 or 2, characterised in that the airborne target simulation device, in conjunction with the fire-control system and an external test and evaluation computer, allows the output of result records.

## Revendications

1. Blindé de défense anti-aérienne comportant un détecteur radar de recherche et de poursuite et des dispositifs optiques, des moyens pour afficher les cibles volantes et une installation de conduite de tir basée sur un ordinateur numérique pour la commande des armes, caractérisé par le fait qu'il est prévu un dispositif de simulation de cibles volantes comportant une mémoire servant à mémoriser les données de cibles volantes délivrées pendant les opérations de poursuite de cibles volantes réelles, le dispositif de simulation de cibles volantes est intégré sous la forme d'une unité fonctionnelle autonome, dans l'espace intérieur du blindé de défense anti-aérienne et il est prévu des moyens d'affichage, propres au système et servant a détecter la précision statique et la précision dynamique de fonctionnement de l'installation de conduite de tir comportant les dispositifs d'entraînement du détecteur, de la tourelle et des armes.

2. Blindé de défense anti-aérienne suivant la revendication 1, caractérisé par le fait qu'il est prévu une possibilité de raccordement d'un calcul externe de contrôle et d'évaluation.

3. Cuirassé de défense anti-aérienne suivant l revendication 1 ou 2, caractérisé par le fait que le dispositif de simulation de cibles volantes permet, en liaison avec l'installation de conduite de tir et un calculateur externe de contrôle et d'évaluation, de délivrer des procès-verbaux de résultats.
